# EUROPÄISCHE PATENTSCHRIFT

(11) **EP 1 259 769 B1**
(45) Veröffentlichungstag und Bekanntmachung des Hinweises auf die Patenterteilung: **24.11.2004**
(21) Anmeldenummer: 01902417.3
(22) Anmeldetag: 06.02.2001
(51) Int. Cl.: F25B 39/04, F28B 9/06, F25B 6/04

(54) **VORRICHTUNG ZUM ERZEUGEN VON KALTWASSER FÜR RAUMKÜHLUNG**
DEVICE FOR PRODUCING COLD WATER FOR THE PURPOSE OF COOLING ROOMS
DISPOSITIF DE PRODUCTION D'EAU FROIDE SERVANT A LA REFRIGERATION DE LOCAUX

(30) Priorität: 02.03.2000 DE 10010216; 30.08.2000 DE 10042828
(43) Veröffentlichungstag der Anmeldung: 27.11.2002
(73) Patentinhaber: Menerga Apparatebau GmbH, D-45473 Mülheim (DE)
(72) Erfinder: DOERK, Horst, 45219 Essen (DE)
(74) Vertreter: COHAUSZ DAWIDOWICZ HANNIG & PARTNER
(86) Internationale Anmeldenummer: PCT/EP2001/001249
(87) Internationale Veröffentlichungsnummer: WO 2001/065188

(56) Entgegenhaltungen:
- EP-A- 0 304 189
- EP-A- 0 903 972
- CH-A- 146 211
- CH-A- 326 705
- CH-A- 392 576
- DE-A- 3 228 124
- DE-C- 972 293
- DE-U- 1 947 848
- GB-A- 2 122 335
- US-A- 5 377 500
- US-A- 5 651 264

## Beschreibung

Die Erfindung betrifft eine Vorrichtung zum Erzeugen von Kaltwasser für die Raumkühlung nach dem Oberbegriff des Anspruchs 1. Eine derartige Vorrichtung ist aus Dokument DE-A-3 228 124 schon bekannt.

Es ist bekannt, für Kühlflächen Kaltwasser durch eine Kältemaschine zu erzeugen. Hierbei ist es auch bekannt, den Kondensator bzw. Verflüssiger der Kältemaschine durch einen Wasserkreislauf zu kühlen, in dem ein Wärmeübertrager angeordnet ist, der von Luft durchströmt wird. Bekannt ist auch, dass man durch Beaufschlagung des Wärmeübertragers mit Wasser die Wärmeabfuhr verbessern kann (Nasskühlturm).

Aufgabe der Erfindung ist es, die Kühlleistung einer Vorrichtung der eingangs genannten Art bei geringem Installations- und Kostenaufwand zu verbessern.

Die Aufgabe wird durch die Merkmale des kennzeichnenden Teils des Anspruchs 1 gelöst.

Durch die Beaufschlagung des Wärmeübertragers mit Wasser auf der Luftseite, wird auf einfache und kostengünstige Weise die Bereitstellung der erforderlichen Kühlleistung effizienter. Dies ist insbesondere dann von Vorteil, wenn größere Kühlleistungen, wie zum Beispiel im Sommer erforderlich sind. Durch die Beaufschlagung des Wärmeübertragers mit Wasser und die dadurch bedingte Abkühlung der Luft, erfolgt die Abfuhr der Kondensationswärme auf einem niedrigem Temperaturniveau. Durch die niedrige Kondensationstemperatur arbeitet die Kältemaschine mit einer entsprechend günstigen Leistungszahl.

Vorzugsweise wird vorgeschlagen, dass der Verdunstungskühler ein Plattenwärmeübertrager aus Polypropylen ist.

Da im Wärmeübertrager des Verdunstungskühlers mit Wasser gearbeitet wird, spielt hierbei der Werkstoff für den Plattenwärmeübertrager eine große Rolle. Mit Polypropylen wird ein Material eingesetzt, bei dem es zu keiner festen Ablagerung aufgrund der Verwendung von Wasser kommen kann.

Besonders vorteilhaft ist es, wenn im Kühlkreislauf der Kältemaschine vor dem Expansionsventil ein Wärmeübertrager angeordnet ist, der mit dem Wasser durchströmt ist, ehe das Wasser in den Luftstrom des Verdunstungskühlers eingebracht wird. Durch die hierdurch erzielte Abkühlung des Kältemittels vor dem Einspritzen in den Verdampfer, wird auf einfache und ökologische Weise eine weitere Verbesserung der Leistungszahl erreicht.

Eine weitere Erhöhung der Kühlleistung wird durch einen dem Wasserkondensator vorgeschalteten Luftkondensator erreicht, der im Fortluftkanal angeordnet ist.

Ein weiterer Vorteil liegt in der Erhöhung der Fortlufttemperatur und die dadurch resultierende Absenkung der relativen Luftfeuchtigkeit. Dadurch wird die Gefahr der Kondensatbildung im Fortluftkanal verringert. Durch das Verdampfen der in der Fortluft nach dem Verdunstungskühler vorhandenen Aerosole werden den evtl. darin befindlichen Bakterien, insbesondere Legionella pneumophila, die Lebensgrundlage entzogen. Hierbei ist es besonders vorteilhaft, dass der Luftkondensator im Fortluftkanal des Verdunstungskühlers angeordnet ist.

Ein weiterer Vorteil ist die Kompaktheit der Anlage. Dadurch werden Energieverluste durch Erwärmung der Kaltwasserleitungen zwischen den einzelnen Bauteilen der Anlage sowie durch den sonst üblichen Energieaufwand für die Pumpen vermieden.

Zwei Ausführungsbeispiele der Erfindung sind in den Zeichnungen dargestellt und werden im folgenden näher beschrieben. Es zeigen
- Fig. 1: ein erstes Ausführungsbeispiel und
- Fig. 2: ein zweites Ausführungsbeispiel.

Die Vorrichtung bzw. Anlage weist eine Kältemaschine auf, mit einem Kältemittelkreislauf 1, in dem ein Kompressor (Verdichter) 2 angeordnet ist. In Strömungsrichtung hinter dem Kompressor 2 ist ein Kondensator (Verflüssiger) 3 angeordnet, der durch den zweiten Flüssigkeitskreislauf 4 gekühlt wird, der weiter unten näher beschrieben ist. Vom Kondensator 3 gelangt das Kältemittel über ein Expansionsventil 5 zu einem Verdampfer 6, an dem ein dritter Kreislauf 7 angeschlossen ist.

Die vom Verdampfer 6 an den dritten Kreislauf 7 abgegebene Kühlleistung wird über eine Pumpe 8 einem Zwischenspeicher 9 zugeführt. Von dem Zwischenspeicher 9 wird über einen vierten Kreislauf 10 die Kühlleistung einer Kühlfläche 11 über ein Verteilsystem 12 zugeführt. Der an den Kondensator 3 angeschlossene zweite Kreislauf 4 wird von einer Pumpe 13 durch einen Verdunstungskühler 14 geführt, der als Plattenwärmeübertrager ausgeführt und beständig gegen Verunreinigungen sowie Korrosion ist. Der Plattenwärmeübertrager 14 ist von Luft durchströmt, die über einen Einlass 15 zwischen den Platten gelangt und über einen Auslass 16 in die Umgebung abgegeben wird. Dieses Durchströmen wird durch einen Ventilator 17 bewirkt.

Zwischen dem Einlass 15 und den Platten des Wärmeübertragers 14 wird Wasser über ein Verteilsystem 18 in den Luftstrom eingebracht insbesondere eingesprüht, wodurch die Kühlleistung der im Wärmeübertrager erreichten Luft aufgrund der Verdunstungskälte erhöht wird. Zur Einbringung des Wassers befindet sich in der Wasserzuflussleitung eine Pumpe 19.

Bei Einsatz einer leistungsgeregelten Kälteanlage kann auf den Zwischenspeicher 9 verzichtet werden. Der Flüssigkeitskreislauf 7 führt dann direkt zum Verteilsystem 12.

Im Kühlkreislauf der Kältemaschine kann vor dem Expansionsventil 5 ein Wärmeübertrager 25 eingesetzt werden, der von dem Wasser durchströmt wird, das dem Verteilsystem 18 danach zugeführt wird. Hierdurch wird eine weitere Verbesserung der Kühlleistung ermöglicht.

Weiterhin kann im Kühlkreislauf der Kältemaschine vor dem Wasserkondensator 3 ein Wärmeübertrager 26 eingesetzt werden, der von der Luft, die aus dem Verdunstungskühler 14 austritt, durchströmt wird. Die dadurch erhöhte Wärmeabfuhr vergrößert die Gesamtleistung der Vorrichtung. Hierbei wird der Umstand genutzt, dass die Wärme aus dem Wärmetauscher 14 der Kältemaschine 3, 13, 14 immer noch aufnahmefähiger für Wärme ist, die aus dem selben Kältekreis der Kältemaschine kommt.

Die Vorrichtung bzw. Anlage wird vorzugsweise in drei verschiedenen Stufen gefahren:
1) Ist die Luft ausreichend kühl, so ist es nicht erforderlich, dass die Kältemaschine arbeitet und es kann auch eine Beaufschlagung mit Wasser in dem Plattenwärmeübertrager unterbleiben. Die zu kühlende Flüssigkeit strömt über die Leitung 21, den Wärmeübertrager 23, die Leitung 22 und über den Verdampfer 6 zum Zwischenspeicher 9 zurück.
2) Ist die Luftemperatur so hoch, dass die freie Kühlung nicht mehr ausreicht, kann die Kühlleistung durch die Wasserbeaufschlagung des Verdunstungskühlers 14 erhöht werden.
3) Bei weiterer Zunahme der Luftemperatur und einem eventuell höherem Kühlbedarf, wird die Kältemaschine zugeschaltet. Die Beaufschlagung des Wärmeübertragers 25 mit Wasser und dadurch bedingte Absenkung der Kondensationstemperatur verbessert die Leistungszahl der Kältemaschine und reduziert dadurch den Stromverbrauch. Die Gesamtleistung des Systems wird durch den Wärmeübertrager 26 erhöht.

Die zu kühlende Flüssigkeit 21 kann entweder über den Wärmeübertrager 23 und anschließend über den Verdampfer 6 der Kältemaschine oder durch Umschaltung des Ventils 24 nur über den Verdampfer 6 zirkulieren.

Alle Teile der Vorrichtung bzw. der Anlage, das heißt alle Teile der Kältemaschine, des Verdunstungskühlers 14 und der Steuerung und Regelung und auch alle Flüssigkeiten und stromführenden Leitungen sind innerhalb eines Gehäuses 20 in kompakter Weise angeordnet. Das Gehäuse kann dabei aus mehreren leicht zu transportierenden Einheiten bestehen.

In einer weiteren alternativen Ausführung ist zum Wasserkondensator 3 ein diesen überbrückender Bypass 28 angeordnet, durch den der zweite Flüssigkeitskreislauf 4 im Teillastbetrieb fließt, wenn ein Ventil (Dreiwegeventil) 27 geöffnet wird. Damit erfolgt die Kondensation nur in dem Wärmeübertrager (Kondensator) 26. Hierbei arbeitet der Kompressor 2 in mehreren Stufen. Dies hat den Vorteil, dass der Kreislauf 4 thermisch nicht belastet wird, so dass der Energieverbrauch des Gesamtsystems verringert wird.

## Patentansprüche

1. Vorrichtung zum Erzeugen von Kaltwasser für die Raumkühlung durch Kühlflächen und Kühler in der Gebäudeausrüstung insbesondere für Kühldecken (11) mit einer Kältemaschine (2, 3, 5, 6) und einem davor geschaltetem Verdunstungskühler (14), der von zu kühlender Flüssigkeit und von Luft durchströmt ist, wobei
- der kühlende Luftstrom des Verdunstungskühlers (14) mit Wasser beaufschlagbar ist,
- die zu kühlende Flüssigkeit (4) über einen Wärmeübertrager (23) und den Kondensator (3) der Kältemaschine oder direkt zu einem Zwischenspeicher (9) oder direkt zum Verbraucher (11) strömt, **dadurch gekennzeichnet,**
- **dass** dem Kondensator (3) ein Luftkondensator (26) vorgeschaltet ist, und
- **dass** der Luftkondensator (26) im Fortluftkanal des Verdunstungskühlers (14) angeordnet ist.

2. Vorrichtung nach Anspruch 1, **dadurch gekennzeichnet, dass** der Verdunstungskühler (14) ein Plattenwärmeübertrager aus Polypropylen ist.

3. Vorrichtung nach Anspruch 1 oder 2, **dadurch gekennzeichnet, dass** im Kühlkreislauf (1) der Kältemaschine vor dem Expansionsventil (5) ein Wärmeübertrager (25) angeordnet ist, der mit dem Wasser durchströmt ist; ehe das Wasser in den Außenluftstrom über das Verteilsystem (18) des Verdunstungskühlers (14) eingebracht wird.

4. Vorrichtung nach einem der vorherigen Ansprüche, **dadurch gekennzeichnet, dass** alle Teile der Kältemaschine, des Verdunstungskühlers und der Steuerung/Regelung innerhalb eines Gehäuses (20) angeordnet sind.

5. Vorrichtung nach einem der vorherigen Ansprüche, **dadurch gekennzeichnet, dass** das Gehäuse aus mehreren transportablen Einheiten besteht.

6. Vorrichtung nach einem der vorherigen Ansprüche, **dadurch gekennzeichnet, dass** ein den Kondensator (3) der Kältemaschine überbrückender Bypass (28) angeordnet ist, der durch ein Ventil (27) einschaltbar ist.

## Claims

1. A device for generating cold water for the purpose of cooling rooms by means of cooling surfaces and coolers in building services equipment, in particular for cooling ceilings (11), having a refrigerating machine (2, 3, 5, 6) and an evaporation cooler (14) connected upstream thereof through which passes the fluid to be cooled and air, wherein
- the cooling air flow of the evaporation cooler (14) can be loaded with water,
- the fluid (4) to be cooled flows via a heat transfer unit (23) and the condenser (3) of the refrigerating machine or directly to an intermediate accumulator (9) or directly to the consumer (11),
**characterized in that**
an air condenser (26) is connected upstream of the condenser (3), and that
- the air condenser (26) is arranged in the exhaust air duct of the evaporation cooler (14).

2. A device according to claim 1, **characterized in that** the evaporation cooler (14) is a plate heat transfer unit made of polypropylene.

3. A device according to claim 1 or 2, **characterized in that** in the cooling circuit (1) of the refrigerating machine there is arranged upstream of the expansion valve (5) a heat transfer unit (25) through which the water flows before the water is fed into the outside air flow via the distributor system (18) of the evaporation cooler (14).

4. A device according to any of the preceding claims, **characterized in that** all parts of the refrigeration machine, the evaporation cooler and the control/regulating system are arranged within a housing (20).

5. A device according to any of the preceding claims, **characterized in that** the housing consists of a plurality of transportable units.

6. A device according to any of the preceding claims, **characterized in that** there is arranged a bypass (28) which bridges the condenser (3) of the refrigerating machine and can be switched in via a valve (27).

## Revendications

1. Un dispositif pour la production d'eau froide destinée au refroidissement de locaux au moyen de surfaces refroidissantes et de refroidisseurs dans l'équipement du bâtiment, en particulier pour des plafonds (11) refroidissants, doté d'une machine (2, 3, 5, 6) réfrigérante et, branché en amont de celle-ci, d'un refroidisseur (14) par évaporation, qui est parcouru par du fluide à réfrigérer et par de l'air, cependant que
- le flux d'air réfrigérant du refroidisseur (14) par évaporation peut être chargé avec de l'eau,
- le fluide (4) à réfrigérer s'écoule au travers d'une unité (23) de transmission de chaleur et du condensateur (3) de la machine réfrigérante ou directement vers un accumulateur (9) intermédiaire ou directement vers le récepteur (11), **caractérisé en ce que**
- un condensateur (26) à air est branché en amont du condensateur (3), et que
- le condensateur (26) à air est disposé dans le conduit d'évacuation d'air du refroidisseur (14) par évaporation.

2. Un dispositif selon la revendication n° 1, **caractérisé en ce que** le refroidisseur (14) par évaporation est un échangeur de chaleur à plaques constitué de polypropylène.

3. Un dispositif selon la revendication n° 1 ou n° 2, **caractérisé en ce que** le circuit (1) de réfrigération de la machine réfrigérante et en amont de la valve (5) d'expansion est disposée une unité (25) de transmission de chaleur, au travers de laquelle l'eau s'écoule avant que le système de distribution (18) du refroidisseur (14) par évaporation ne l'alimente dans le flux d'air extérieur.

4. Un dispositif selon une des revendications précédentes, **caractérisé en ce que** tous les éléments de la machine réfrigérante, du refroidisseur par évaporation et du système de commande / d'asservissement sont disposés à l'intérieur d'un corps (20).

5. Un dispositif selon une des revendications précédentes, **caractérisé en ce que** le corps est constitué de plusieurs entités transportables.

6. Un dispositif selon une des revendications précédentes, **caractérisé en ce qu**'un by-pass (28) est disposé de façon à contourner le condensateur (3) de la machine réfrigérante et peut être branché à l'aide d'une valve (27).
